# EUROPÄISCHE PATENTSCHRIFT

(11) **EP 1 068 560 B1**
(45) Veröffentlichungstag und Bekanntmachung des Hinweises auf die Patenterteilung: **10.04.2002**
(21) Anmeldenummer: 99917943.5
(22) Anmeldetag: 31.03.1999
(51) Int. Cl.: G03G 15/00

(54) **VERFAHREN ZUM BEDRUCKEN VON EINZELBLÄTTERN IN GRUPPEN NACH DEM DUPLEXVERFAHREN**
METHOD FOR PRINTING INDIVIDUAL SHEETS IN GROUPS USING THE DUPLEX METHOD
PROCEDE POUR L'IMPRESSION GROUPEE DE FEUILLES INDIVIDUELLES SELON LE PROCEDE DUPLEX

(30) Priorität: 31.03.1998 DE 19814384; 13.08.1998 DE 19836746
(43) Veröffentlichungstag der Anmeldung: 17.01.2001
(62) Teilanmeldung aus: 01122470.6
(73) Patentinhaber: Océ Printing Systems GmbH, 85586 Poing (DE)
(72) Erfinder: OBERHOFFNER, Gerhard, D-81477 München (DE)
(74) Vertreter: Schaumburg, Thoenes & Thurn
(86) Internationale Anmeldenummer: EP9902232
(87) Internationale Veröffentlichungsnummer: WO9950715

(56) Entgegenhaltungen:
- GB-A- 2 144 296
- US-A- 4 591 884
- US-A- 4 972 236
- US-A- 5 337 135
- US-A- 5 730 535

## Beschreibung

Die Erfindung betrifft ein Verfahren zum Bedrucken von Einzelblättern in einem Drucker oder in einem Kopierer, wobei ein beidseitiger Druckvorgang auf Einzelblättern erfolgt.

Hochleistungsdrucker können im sogenannten Duplexbetrieb betrieben werden, der auch Duplex-Farbspot-Betrieb genannt wird. Bei dieser Betriebsart werden Einzelblätter beidseitig bedruckt. Wenn auf der einen Seite nur ein Druck und auf der anderen Seite zwei Drucke mit unterschiedlichen Farben erfolgen, so spricht man vom Duplex-Druckbetrieb mit dreimaligem Bedrucken. Wenn auf beiden Seiten des Einzelblattes jeweils zwei Drucke erfolgen, so spricht man vom Duplex-Druckbetrieb mit viermaligem Bedrucken.

Verschiedene Duplexdrucksysteme mit mindestens zwei Druckwerken sind aus der US 4,591,884 A bekannt. Ein weiteres Hochleistungsdruckgerät mit zwei Druckwerken ist aus der WO 91/13386 A1 bekannt. Es weist zwei Druckwerke und Wendekanäle zum Wenden der Einzelblätter auf. Jedem Druckwerk ist ein Umdruck-Transportweg zugeordnet. Die beiden Umdrucktransportwege sind über einen Verbindungskanal miteinander verbunden.

Werden in einem derartigen Hochleistungsdruckgerät mit zwei Druckwerken die Einzelblätter so zugeführt, daß zwischen zwei Einzelblättern der Abstand größer als die Länge eines Einzelblattes in Transportrichtung gesehen ist, so wird zwischen zwei Einzelblättern ein Sicherheitsabstand geschaffen, der es gestattet, beim Transport der Einzelblätter an Kreuzungsstellen der Blatttransportwege in Lücken zwischen zwei aufeinanderfolgenden Einzelblättern ein weiteres Einzelblatt einzuschleusen. Bei dieser Vorgehensweise ist jedoch der Blattdurchsatz aufgrund der relativ großen Blattabstände relativ gering.

Aus der US 5,159,395 ist ein Druckgerät mit nur einem Druckwerk bekannt, in dem ebenfalls zwischen aufeinanderfolgende Einzelblätter eines Blattstroms Abstände geschaffen werden, um weitere Einzelblätter nachträglich in den Blattstrom einzuschleusen.

Aus der US 5,337,135 ist ein weiteres Druckgerät mit nur einem Druckwerk bekannt, in dem ein erster Druckbetriebszustand mit einem ersten, relativ engem Blattabstand vorgesehen ist und ein zweiter Betriebszustand mit einem zweiten, größeren Blattabstand, wobei im zweiten Betriebszustand wiederum nachfolgende Blätter in einen vorhandenen Blattstrom eingeschleust werden.

Es ist Aufgabe der Erfindung, ein Verfahren zum Bedrucken von Einzelblättern in einem Drucker oder in einem Kopierer in der Betriebsart Duplex-Druckbetrieb anzugeben, bei dem ein hoher Durchsatz von Einzelblättern bei geringem Verschleiß und verringerter Staugefahr erreicht wird.

Diese Aufgabe wird durch die Merkmale des Anspruchs 1 gelöst. Vorteilhafte Weiterbildungen sind in den abhängigen Ansprüchen angegeben.

Bei der Erfindung werden die Einzelblätter gruppenweise auf dem Transportweg innerhalb des Druckers geführt. Auf diese Weise kann bei Umdruckgeschwindigkeit zwischen den Einzelblättern ein geringer Abstand eingestellt werden. Die Antriebselemente für den Transport werden durch einen zusätzlichen Start- und Stoppbetrieb nicht belastet, so daß der Verschleiß des gesamten Transportsystems verringert ist. Auch der Steuerungsaufwand ist reduziert, da Weg- und Schalttoleranzen nicht auftreten und entsprechende Pufferzonen nicht erforderlich werden. Der Durchsatz von Einzelblättern durch den Drucker bzw. den Kopierer ist erhöht, da die Gruppe von Einzelblättern mit maximaler Geschwindigkeit auf dem Transportweg geführt werden können.

Gemäß einem weiteren Aspekt der Erfindung wird ein Verfahren zum Bedrucken von Einzelblättern angegeben, bei dem eine vorbestimmte Zahl von Einzelblättern zu einer Gruppe zusammengefaßt wird, wobei die Einzelblätter bei Umdruckgeschwindigkeit einen vorgegebenen Abstand voneinander haben, der kleiner als die Länge eines Einzelblatts in Transportrichtung gesehen ist, die Einzelblätter dieser Gruppe einem ersten Druckwerk nacheinander zum Bedrucken mit einer ersten Farbe auf der ersten Seite zugeführt werden, die Einzelblätter der Gruppe unter Wenden der Einzelblätter erneut dem ersten Druckwerk nacheinander zum Bedrucken mit der ersten Farbe auf der zweiten Seite zugeführt werden, und bei dem danach die Einzelblätter der Gruppe dem zweiten Druckwerk zum Bedrucken mit der zweiten Farbe auf der zweiten Seite zugeführt und dann ausgegeben werden.

Dieser Erfindungsaspekt betrifft den Duplex-Druckbetrieb mit dreimaligem Bedrucken. Die Einzelblätter werden gruppenweise an zwei Druckwerken vorbeigeführt, um auf einer Seite einen Druck und auf der anderen Seite zwei verschiedenfarbige Drucke aufzubringen. Auch bei diesem Erfindungsaspekt kann der Abstand zwischen zwei Einzelblättern minimal und die Transportgeschwindigkeit maximal sein. Somit wird ein hoher Durchsatz bei geringem Verschleiß für die Antriebselemente erreicht.

Bei einem bevorzugten Ausführungsbeispiel der Erfindung werden nach dem zweimaligem Zuführen der Gruppe von Einzelblättern zu dem ersten Umdrucktransportweg anschließend an das letzte Einzelblatt der Gruppe das erste Einzelblatt einer nachfolgenden Gruppe von Einzelblättern zugeführt. Durch diese Maßnahmen wird bei einer Vielzahl von Einzelblättern ein insgesamt hoher Durchsatz erreicht, da der Abstand zwischen dem letzten Einzelblatt einer vorhergehenden Gruppe und dem Einzelblatt einer nachfolgenden Gruppe gering gehalten werden kann.

Vorzugsweise ist der Wegabstand zwischen dem letzten Einzelblatt der vorhergehenden Gruppe und dem ersten Einzelblatt der nachfolgenden Gruppe annähernd dem vorbestimmten Abstand. Auf diese Weise wird der Durchsatz von Einzelblättern maximal.

Gemäß einem weiteren Ausführungsbeispiel der Erfindung wird über den Verbindungskanal zumindest ein Teil der Einzelblätter der Gruppe abwechselnd dem ersten Ring und dem zweiten Ring zugefördert. Auf diese Weise kann die Anzahl der Einzelblätter der Gruppe groß sein, denn durch das abwechselnde Fördern können Einzelblätter am Anfang der Gruppe und Einzelblätter am Ende der Gruppe nahezu gleichzeitig im Verbindungskanal gefördert werden und am Ende der Förderstrecke im Verbindungskanal auf beide Ringe verteilt werden. Eine große Zahl von Einzelblättern in einer Gruppe führt zu einer verbesserten Ausnutzung der durch die beiden Druckwerke bereitgestellten Druckkapazität.

Bei einer bevorzugten Weiterbildung erfolgt das abwechselnde Zufördern der Einzelblätter zu den beiden Ringen und/oder das Transportieren der Einzelblätter bis in Nähe der Druckwerke mit gegenüber der Umdruckgeschwindigkeit der Druckwerke erhöhter Geschwindigkeit. Aufgrund dieser erhöhten Fördergeschwindigkeit wird der Abstand zwischen aufeinanderfolgenden Einzelblätter einer Gruppe vergrößert. Dieser Abstand wird genutzt, um Einzelblätter am Anfang der Gruppe und Einzelblätter am Ende der Gruppe abwechselnd zu fördern und auf die beiden Ringe zu verteilen.

Ein praktisches Ausführungsbeispiel sieht vor, daß nach dem erneuten Vorbeilauf der Einzelblätter der Gruppe am ersten Druckwerk diese ausgegeben werden oder die Einzelblätter dem zweiten Druckwerk zum Bedrucken mit der zweiten Farbe auf der zweiten Seite zugeführt und dann ausgegeben werden. Bei der ersten Variante wird ein Duplex-Druckbetrieb mit dreimaligem Bedrucken und bei der zweiten Variante ein Duplex-Druckbetrieb mit viermaligem Bedrucken der Einzelblätter realisiert.

Ausführungsbeispiele der Erfindung werden im folgenden anhand der Zeichnung erläutert. Darin zeigt:
- Figur 1: schematisch den Aufbau eines Hochleistungsdruckers, bei dem die Erfindung verwirklicht ist,
- Figuren 2 bis 9: Betriebsphasen des Duplex-Druckbetriebs mit viermaligem Bedrucken,
- Figuren 10 bis 17: Betriebsphasen des Duplex-Druckbetriebs mit dreimaligem Bedrucken, und
- Figuren 18 bis 28: Betriebsphasen mit viermaligem Bedrucken und abwechselndem Zuführen von Einzelblättern dem ersten oder dem zweiten Transportring.

In Figur 1 ist ein Hochleistungsdrucker 10 dargestellt, der zum schnellen Drucken von Einzelblättern aus Papier dient. Der Hochleistungsdrucker 10 enthält ein erstes, unteres Druckwerk D1 sowie ein zweites, oberes Druckwerk D2. Beide Druckwerke D1, D2 arbeiten nach dem bekannten elektrografischen Verfahren mit gleicher Umdruckgeschwindigkeit. Den Druckwerken D1, D2 sind Fixiereinrichtungen nachgeschaltet, die schematisch in der Figur 1 durch zwei Rollenpaare 12, 14 angedeutet sind. An den Hochleistungsdrucker 10 ist eine Papiereingabe 16 angeschlossen, die mehrere Vorratsbehälter 18 bis 24 mit Einzelblättern sowie einen externen Papiereingabekanal 26 enthält, über den von außen Einzelblätter zugeführt werden können. Über einen Transportkanal 27 werden Einzelblätter einem Eingabeabschnitt 28 zugeführt. Ausgabeseitig ist an den Hochleistungsdrucker 10 eine Papierausgabe 30 angeschlossen, die mehrere Ausgabebehälter 32 bis 36 enthält. Ferner sind zwei Ausgabekanäle 38, 40 vorgesehen, über die Einzelblätter an weiterverarbeitende Stationen ausgegeben werden können. Der Hochleistungsdrucker 10 gibt die bedruckten Einzelblätter über den Ausgabeabschnitt 42 ab.

Im Inneren des Hochleistungsdruckers 10 sind Transportwege für den Transport der Einzelblätter angeordnet, durch die verschiedene Betriebsarten des Hochleistungsdruckers realisiert werden. Den Druckwerken D1, D2 sind jeweils Umdruck-Transportwege 44, 46 zugeordnet, die jeweils durch Antriebe so eingestellt sind, daß die zugeführten Einzelblätter an den Druckwerken D1, D2 ihre Umdruckgeschwindigkeit haben. Beide Umdruck-Transportwege 44, 46 sind über einen Verbindungskanal 48 miteinander verbunden. Der Transportweg um das erste Druckwerk D1 ist zu einem Ring R1 durch einen Zuführkanal 50 ergänzt, über den auch Einzelblätter vom Eingabeabschnitt 28 dem zweiten Umdruck-Transportweg 46 zugeführt werden können. Der Transportweg für das zweite Druckwerk D2 wird auf ähnliche Weise zu einem Ring R2 durch einen Abführkanal 52 ergänzt, über den vom Druckwerk D1 bedruckte Einzelblätter dem Ausgabeabschnitt 42 zugeführt werden können.

Zwischen dem Eingabeabschnitt 28, dem ersten Umdruck-Transportweg 44 und dem Zuführkanal 50 ist eine erste Weiche W1 angeordnet, die es ermöglicht, daß Einzelblätter vom Eingabeabschnitt 28 wahlweise dem ersten Umdruck-Transportweg 44 oder dem Zuführkanal 50 zugeführt werden. Eine weitere Variante besteht darin, daß auf dem Zuführkanal 50 in Richtung der Weiche W1 transportierte Einzelblätter dem ersten Umdruck-Transportweg 44 zugeführt werden können.

Weiterhin sind eine zweite Weiche W2 und eine dritte Weiche W3 an den Enden des Verbindungskanals 48 angeordnet und verbinden jeweils die angrenzenden Transportwege 44, 48, 52 bzw. 46, 48, 50. Eine vierte Weiche W4 befindet sich in der Nähe des Ausgabeabschnitts 42 und verbindet die angrenzenden Transportwege. Die Papierausgabe 30 enthält eine fünfte Weiche W5, die als Wendevorrichtung arbeitet. Ferner ist noch auf eine Aussteuereinrichtung 54 hinzuweisen, der über eine Weiche W6 Ausschuß-Einzelblätter zugeführt werden.

Durch die in Figur 1 beschriebene Anordnung können verschiedene Betriebsarten des Hochleistungsdruckers 10 verwirklicht werden. Unter diesen Betriebsarten sind auch die hier relevanten Betriebsarten Duplex-Druckbetrieb mit viermaligem Bedrucken sowie der Duplex-Druckbetrieb mit dreimaligem Bedrucken.

In den Figuren 2 bis 9 sind verschiedene Betriebsphasen beim Duplex-Druckbetrieb mit viermaligem Bedrucken dargestellt. Aus Übersichtsgründen sind in den Figuren eine Vielzahl von Komponenten, welche in Verbindung mit Figur 1 erläutert wurden, weggelassen worden. Es ist jedoch leicht erkennbar, wie die in den Figuren 2 bis 9 gezeigten Betriebsabläufe durch die in der ausführlicheren Darstellung nach Figur 1 gezeigten Komponenten realisiert werden.

Wie erwähnt werden beim Duplex-Druckbetrieb die Vorderseite und die Rückseite der Einzelblätter mit Bildmustern verschiedener Farbe bedruckt. Selbstverständlich ist hierfür Voraussetzung, daß die Druckwerke D1 und D2 verschiedenfarbige Druckbilder drucken können. In der in Figur 2 gezeigten ersten Betriebsphase werden eine Gruppe von sechs Einzelblättern B1 bis B6 über den Eingabeabschnitt 28 und die Weiche W1 (vgl. hierzu jeweils Figur 1) eingezogen und längs dem ersten Umdruck-Transportweg 44 am unteren Druckwerk D1 vorbeigeführt, wobei die erste Seite mit einer ersten Farbe, angedeutet durch Punkte, bedruckt wird. Während das erste Einzelblatt B1 nahezu die Weiche W2 und den Verbindungskanal 48 erreicht hat, befindet sich das letzte Einzelblatt B6 der Gruppe noch im bzw. vor dem Eingabeabschnitt 28.

Figur 3 zeigt, daß die Blätter nacheinander den Verbindungskanal 48 durchsetzen und über den zweiten Umdruck-Transportweg 46 dem zweiten Druckwerk D2 zum Bedrucken zugeführt werden. Beim Durchlauf des Verbindungskanals 48 ist vorzugsweise eine höhere Transportgeschwindigkeit als die Umdruckgeschwindigkeit vorhanden, um die Einzelblätter auf der Wegstrecke zwischen den beiden Druckwerken D1, D2 in möglichst kurzer Zeit zu befördern. Kurz vor dem Erreichen des Druckwerks D2 werden die Einzelblätter B1 bis B6 wieder auf Umdruckgeschwindigkeit abgebremst. Am Druckwerk D2 wird auf die durch das Druckwerk D1 bereits bedruckte Seite ein weiterer Druck mit einer anderen Farbe, z.B. Rot, aufgebracht. In Figur 3 ist dieser zweite Druckvorgang durch Längsstriche gekennzeichnet.

Figur 4 zeigt die Betriebsphase, bei der das erste Einzelblatt B1 nach dem Bedrucken weitergefördert und an der Weiche W4 mit Wendefunktion gewendet worden ist. Danach werden die Einzelblätter B1 bis B6 nacheinander längs des Abführkanals 52 wieder in Richtung des ersten Druckwerks D1 gefördert. Zu beachten ist, daß sich das sechste Einzelblatt B6 noch in einem ausreichenden Sicherheitsabstand vor dem ersten Blatt B1 auf dem Weg in Richtung Verbindungskanal 48 befindet.

Figur 5 zeigt die Betriebsphase, bei der das sechste Einzelblatt B6 durch das zweite Druckwerk D2 bedruckt wird, während das erste Einzelblatt B1 bereits den Verbindungskanal 48 durchlaufen hat und nunmehr entlang dem Zuführkanal 50 gefördert wird. Sämtliche Einzelblätter B1 bis B6 werden an der Weiche W4 gewendet.

Figur 6 zeigt das erste Einzelblatt B1 kurz vor dem Zuführen zum ersten Druckwerk D1. Die Fördergeschwindigkeit für das Einzelblatt B1 wird wieder auf die Umdruckgeschwindigkeit eingestellt. Die weiteren Einzelblätter B2 bis B6 werden noch mit erhöhter Geschwindigkeit gefördert.

Figur 7 zeigt, daß die Einzelblätter B1 und B2 zum dritten mal bedruckt werden, d.h. das erste Druckwerk bedruckt die andere Seite der Einzelblätter, in Figur 7 durch Punkte verdeutlicht. Das sechste Einzelblatt B6 befindet sich noch im Verbindungskanal 48, hat jedoch einen ausreichend großen Sicherheitsabstand vom nachfolgenden Einzelblatt B1.

Im Bildteil rechts ist zu erkennen, daß in der Papiereingabe 16 bereits das erste Einzelblatt B1' der nachfolgenden Gruppe zugeführt wird, um im Anschluß an den Vorbeilauf des Einzelblatts B6 an der Weiche W1 in den ersten Umdruck-Transportweg 44 eingeschleust zu werden.

Figur 8 zeigt das erneute Zuführen des Einzelblatts B1 sowie der weiteren Einzelblätter B2 bis B6 der ersten Gruppe zum Druckwerk D2. An diesem Druckwerk D2 wird der vierte Druck aufgebracht. Rechts im Bild ist zu erkennen, daß die Einzelblätter B1', B2', B3' der nachfolgenden Gruppe an der Weiche W1 dem ersten Umdruck-Transportweg 44 zugeführt werden. Der Abstand zwischen dem letzten Einzelblatt B6 der ersten Gruppe und dem ersten Einzelblatt B1' der zweiten Gruppe entspricht dem vorbestimmten Abstand a der Einzelblätter bei Umdruckgeschwindigkeit.

Figur 9 zeigt eine Betriebsphase, bei der die erste Gruppe von Einzelblättern B1 bis B6 durch das zweite Druckwerk D2 bedruckt werden (gekennzeichnet durch waagrechte Striche in Figur 9) und anschließend über den Ausgabeabschnitt 42 in die Papierausgabe 30 befördert und dort abgelegt werden. Die zweite Gruppe von Einzelblättern B1' bis B6' wird nachfolgend bereits vom ersten Druckwerk D1 bedruckt.

Es sind zahlreiche Varianten für das gruppenweise Bedrucken von Einzelblättern im Duplex-Druckbetrieb mit viermaligem Bedrucken möglich. So muß das Wenden nicht unbedingt an der Weiche W4 erfolgen, sondern kann auch an den Weichen W2, W3 oder bei geeigneter Ausstattung auch an Weiche W1 durchgeführt werden, unter der Voraussetzung, daß die zugehörigen Antriebselemente eine Wendefunktion ausführen können. Ein Wendevorgang sei im folgenden anhand der Weiche W4 erläutert. Das jeweilige Einzelblatt wird zunächst an der Weiche W4 vorbei auf einem ersten Transportweg in einer Transportrichtung in Richtung Weiche W5 transportiert. Anschließend wird die Transportrichtung umgekehrt und das jeweilige Einzelblatt wird in Richtung des Abführkanals 52 gefördert. Eine ähnliche Funktionsweise ist für die weiteren Weichen W1, W2, W3 möglich.

Eine weitere Variante liegt darin, den Weg der Gruppe von Einzelblättern anders zu wählen, beispielsweise indem die Gruppe zuerst dem Druckwerk D2, dann dem Druckwerk D1, nach anschließendem Wenden wiederum Druckwerk D2, dann Druckwerk D1 zugeführt und die Einzelblätter über den Abführkanal 52 ausgegeben werden.

Im folgenden wird der Duplex-Druckbetrieb mit dreimaligem Bedrucken anhand der Figuren 10 bis 17 erläutert. In Figur 10 ist das Zuführen der ersten Gruppe von Einzelblättern B1 bis B6 aus der Papiereingabe 16 zum ersten Druckwerk D1 dargestellt, welches die Einzelblätter B1 bis B6 mit einer ersten Farbe bedruckt (gepunktet dargestellt), z.B. mit einer schwarzen Farbe. Die Zuführgeschwindigkeit kann höher als die Umdruckgeschwindigkeit sein, jedoch muß diese höhere Geschwindigkeit beim Erreichen des ersten Druckwerkes D1 auf die Umdruckgeschwindigkeit reduziert werden.

Figur 11 zeigt das Wenden der Einzelblätter an der Weiche W2 (vgl. Figur 1), wobei das Einzelblatt B1 zunächst in Richtung der Weiche W4 gefördert, dann die Transportrichtung umgekehrt und das Einzelblatt B1 in Richtung des Verbindungskanals 48 transportiert wird. Beim Transport außerhalb der Druckwerke D1, D2 kann wiederum eine höhere Transportgeschwindigkeit gewählt werden.

Figur 12 zeigt, daß die Einzelblätter B1 bis B6 längs des ersten geschlossenen Transportwegs R1 gefördert werden.

Figur 13 zeigt das Bedrucken der Rückseite der Einzelblätter B1 bis B6 durch das Druckwerk D1.

Figur 14 zeigt die Förderung der Einzelblätter B1 bis B6 über den Verbindungskanal 48 hin zum zweiten Transportweg 46, wobei kein Wenden erfolgt. Rechts in Figur 14 ist zu erkennen, daß die Einzelblätter B1', B2' der nachfolgenden Gruppe über die Papiereingabe 16 bereits bereitgestellt werden.

Figur 15 zeigt das Bedrucken der einen Seite der Einzelblätter B1 bis B6 durch das zweite Druckwerk D2. Dem ersten Druckwerk D1 werden bereits die Einzelblätter der nachfolgenden Gruppe zugeführt, d.h. das erste Einzelblatt B1' der nachfolgenden Gruppe schließt sich an das letzte Einzelblatt B6 der ersten Gruppe an.

Figur 16 zeigt die Abförderung der Einzelblätter B1 bis B6 der ersten Gruppe in die Papierausgabe 30, wobei kein Wenden und eine sogenannte Face-Down-Ablage erfolgt. Die Einzelblätter B1' bis B6' der nachfolgenden Gruppe befinden sich in einer Betriebsphase, wie sie in Figur 11 dargestellt ist.

Figur 17 zeigt das weitere Ablegen der Einzelblätter B1 bis B6 der ersten Gruppe und das Bedrucken der Einzelblätter B1' bis B6' der nachfolgenden Gruppe.

Auch bei diesem Duplex-Druckbetrieb mit dreimaligem Bedrucken sind mehrere Varianten denkbar. Z.B. kann die Gruppe von Einzelblättern zuerst dem zweiten Druckwerk D2 zugeführt und ein erstes mal bedruckt werden; dann werden die Einzelblätter längs des geschlossenen zweiten Transportwegs R2 dem zweiten Druckwerk D2 erneut zugeführt, wobei die Einzelblätter vorher gewendet wurden, beispielsweise an der Weiche W4; sodann werden die Einzelblätter ohne Wenden dem ersten Druckwerk D1 über den Verbindungskanal 48 zugeführt und bedruckt. Anschließend werden die dreimalig bedruckten Einzelblätter ausgegeben.

In den Figuren 18 bis 28 sind verschiedene Betriebsphasen beim Duplex-Druckbetrieb mit viermaligem Bedrucken dargestellt, wobei Einzelblätter abwechselnd dem ersten Transportring R1 oder dem zweiten Tranportring R2 zugefördert werden. Aus Übersichtsgründen sind in den Figuren eine Vielzahl von Komponenten, welche in Verbindung mit Figur 1 erläutert wurden, weggelassen worden. Es ist jedoch leicht erkennbar, wie die in den Figuren 18 bis 28 gezeigten Betriebsabläufe durch die in der ausführlicheren Darstellung nach Figur 1 gezeigten Komponenten realisiert werden.

Wie erwähnt werden beim Duplex-Druckbetrieb die Vorderseite und die Rückseite der Einzelblätter mit Bildmustern verschiedener Farbe bedruckt. Selbstverständlich ist hierfür Voraussetzung, daß die Druckwerke D1 und D2 verschiedenfarbige Druckbilder drucken können. In der in Figur 18 gezeigten ersten Betriebsphase werden eine Gruppe von elf Einzelblättern B1 bis B11 aus der Papiereingabe 16 über den Eingabeabschnitt 28 und die Weiche W1 (vgl. herzu jeweils Figur 1) eingezogen und längs dem ersten Umdruck-Transportweg 44 am unteren Druckwerk D1 vorbeigeführt, wobei die erste Seite mit einer ersten Farbe, angedeutet durch Punkte, bedruckt wird. Während das erste Einzelblatt B1 nahezu die Weiche W2 und den Verbindungskanal 48 erreicht hat, befindet sich das letzte Einzelblatt B11 der Gruppe noch vor dem Eingabeabschnitt 28 in der Papiereingabe 16.

Figur 19 zeigt, daß die Einzelblätter nacheinander den Verbindungskanal 48 durchlaufen und über den zweiten Umdruck-Transportweg 46 dem zweiten Druckwerk D2 zum Bedrucken zugeführt werden. Beim Durchlauf des Verbindungskanals 48 ist eine höhere Transportgeschwindigkeit als die Umdruckgeschwindigkeit vorhanden, um die Einzelblätter auf der Wegstrecke zwischen den beiden Druckwerken D1, D2 in möglichst kurzer Zeit zu befördern. Kurz vor dem Erreichen des Druckwerks D2 werden die Einzelblätter B1 bis B11 wieder auf Umdruckgeschwindigkeit abgebremst. Am Druckwerk D2 wird auf die durch das Druckwerk D1 bereits bedruckte Seite ein weiterer Druck mit einer anderen Farbe, z.B. Rot, aufgebracht. In Figur 3 ist dieser zweite Druckvorgang durch Längsstriche gekennzeichnet.

Figur 20 zeigt die Betriebsphase, bei der das erste Einzelblatt B1 nach dem Bedrucken weitergefördert und an der Weiche W4 mit Wendefunktion gewendet worden ist. Danach werden die Einzelblätter B1 bis B11 nacheinander innerhalb des Ringes R2 längs des Abführkanals 52 wieder in Richtung des ersten Druckwerks D1 gefördert. Zu beachten ist, daß sich das elfte Einzelblatt B11 noch vor dem Eingabeabschnitt 28 im unbedruckten Zustand befindet und das Einzelblatt B6 sowie die folgenden Einzelblätter B7, B8, B9 noch nicht den Verbindungskanal 48 durchlaufen haben.

Figur 21 zeigt eine Betriebsphase, bei der das erste Einzelblatt B1 an der Weiche W2 zwischen die Einzelblätter B6 und B7 eingefädelt ist und im Verbindungskanal 48 nach oben gefördert wird. Wie erwähnt werden die Einzelblätter B1 bis B11 nach dem Verlassen des Druckwerks D1 mit höherer Geschwindigkeit als die Umdruckgeschwindigkeit bis zum Druckwerk D2 gefördert. Dadurch vergrößert sich der Abstand zwischen den Einzelblättern. Dieser Abstand wird bei der Erfindung zum Einfädeln der vom Druckwerk D2 herkommenden und am Anfang der Gruppe angeordneten Einzelblättern genutzt.

Figur 22 zeigt den Betriebszustand, bei dem das Einzelblatt B1 nach dem Verlassen der Wende W3 in Richtung des ersten Druckwerks D1 gefördert wird. Das Einzelblatt B6 ist dagegen in Richtung des Druckwerks D2 gefördert worden. Das nachfolgende Einzelblatt B7 wird soeben durch die Weiche W3 in Richtung Druckwerk D2 umgelenkt. Das Einzelblatt B2 ist zwischen die Einzelblätter B7 und B8 eingefädelt worden und wird im Verbindungskanal 48 nach oben gefördert.

Figur 23 zeigt das erste Einzelblatt B1 kurz vor dem Zuführen zum ersten Druckwerk D1. Die Fördergeschwindigkeit für das Einzelblatt B1 wird wieder auf die Umdruckgeschwindigkeit eingestellt. Die weiteren Einzelblätter B2, B3, B4 im Ring R1 werden noch mit erhöhter Geschwindigkeit gefördert. Das Einzelblatt B4 ist an der Weiche W3 zwischen die Einzelblätter B9 und B10 eingefügt worden.

Figur 24 zeigt, daß die Einzelblätter B1 und B2 zum dritten mal bedruckt werden, d.h. das erste Druckwerk D1 bedruckt die andere Seite der Einzelblätter, in Figur 8 durch Punkte verdeutlicht. Das elfte Einzelblatt B11 befindet sich noch im Verbindungskanal 48 und wird zum Bedrucken in Richtung Druckwerk D2 umgelenkt. Das Einzelblatt B6 ist zwischen die Einzelblätter B11 und B1 eingefügt und wird im Verbindungskanal 43 nach oben gefördert.

Figur 25 zeigt das erneute Zuführen des Einzelblatts B1 sowie der weiteren Einzelblätter B2 und der noch folgenden Blätter B3 bis B11 der ersten Gruppe zum Druckwerk D2. Das Einzelblatt B7 ist im Verbindungskanal 48 zwischen die Einzelblätter B1 und B2 eingefügt.

Figur 26 zeigt die Betriebsphase, bei der ein erster Teil der Einzelblätter B1, B2, B3 der ersten Gruppe durch das zweite Druckwerk D2 bedruckt ist, angedeutet durch waagrechte Striche. Die Einzelblätter B10 und B11 werden nach Art eines Reißverschlußsystems zwischen die Einzelblätter B4 und B5 bzw. B5 und B6 im Verbindungskanal 48 eingefügt.

Figur 27 zeigt, daß die mit einem vierten Druckbild versehenen Einzelblätter, z.B. die Einzelblätter B1, B2, über den Ausgabeabschnitt 42 in die Papierausgabe 30 gefördert und dort abgelegt werden. Eine nachfolgende Gurppe von Einzelblättern B1' bis B11' wird aus der Papiereingabe 16 gefördert. Das Einzelblatt B1' schließt sich unmittelbar an das letzte Einzelblatt B11 der ersten Gruppe an. Die Gruppe von Einzelblättern B1' bis B11' durchläuft dann den Hochleistungsdrucker in der für die erste Gruppe von Einzelblättern B1 bis B11 beschriebenen Weise.

Figur 28 zeigt den gemeinsamen Transport von Einzelblättern B3 bis B11 der ersten Gruppe sowie der Einzelblätter B1', B2' und B3' der nachfolgenden zweiten Gruppe. Beide Druckwerke D1 und D2 werden bei der gezeigten Betriebsweise zu nahezu 100 % ausgelastet.

Es sind zahlreiche Varianten für das gruppenweise Bedrucken von Einzelblättern im Duplex-Druckbetrieb mit viermaligem Bedrucken möglich. So muß das Wenden nicht unbedingt an der Weiche W4 erfolgen, sondern kann auch an den Weichen W2, W3 oder bei geeigneter Ausstattung auch an Weiche W1 durchgeführt werden, unter der Voraussetzung, daß die zugehörigen Antriebselemente eine Wendefunktion ausführen können. Ein Wendevorgang sei im folgenden anhand der Weiche W4 erläutert. Das jeweilige Einzelblatt wird zunächst an der Weiche W4 vorbei auf einem ersten Transportweg in einer Transportrichtung in Richtung Weiche W5 transportiert. Anschließend wird die Transportrichtung umgekehrt und das jeweilige Einzelblatt wird in Richtung des Abführkanals 52 gefördert. Eine ähnliche Funktionsweise ist für die weiteren Weichen W1, W2, W3 möglich.

Eine weitere Variante liegt darin, den Weg der Gruppe von Einzelblättern anders zu wählen, beispielsweise indem die Gruppe zuerst dem Druckwerk D2, dann dem Druckwerk D1, nach anschließendem Wenden wiederum Druckwerk D2, dann Druckwerk D1 zugeführt und die Einzelblätter über den Abführkanal 52 ausgegeben werden.

Im folgenden wird der Duplex-Druckbetrieb mit dreimaligem Bedrucken anhand der Figur 1 erläutert. Die Gruppe von Einzelblättern durchläuft bei dieser Betriebsart zunächst den ersten Umdruck-Transportweg 44, dann den Verbindungskanal 48, den zweiten Umdruck-Transportweg 46, den Abführkanal 52, erneut den Verbindungskanal 48, den Zuführkanal 50 und den ersten Umdruck-Transportweg 44 und wird dann am Ausgabeabschnitt 42 ausgegeben. Bei der Rückführung der vom zweiten Druckwerk D2 bedruckten Einzelblätter zum ersten Druckwerk D1 werden Einzelblätter an der Weiche W2 in der beschriebenen Weise eingefädelt und an der Weiche W3 entweder dem ersten Ring R1 oder dem zweiten Ring R2 zugeführt.

Wie anhand des Ausführungsbeispiels nach den Figuren 1 und 18 bis 28 zu erkennen ist, wird beim gruppenweisen Bedrucken der Einzelblätter erreicht, daß das erste Druckwerk D1 zu 100 % ausgelastet wird, d.h. für das Druckwerk D1 liegt ein unterbrechungsfreier Druckbetrieb vor.

Die maximale Zahl von Einzelblättern einer Gruppe ist von der Gesamtlänge des Transportweges im Drucksystem abhängig. Die vorbestimmte Zahl von Einzelblättern einer Gruppe ergibt sich zu wobei L₄₄ die Länge des ersten Umdruck-Transportweges 44, L₄₆ die Länge des zweiten Umdruck-Transportweges 46, L₄₈ die Länge des Verbindungskanals 48, L₅₀ die Länge des Zuführkanals 50, L₅₂ die Länge des Abführkanals 52, L_{B} die Länge des Einzelblattes in Transportrichtung gesehen und a der Abstand zwischen zwei aufeinanderfolgender Einzelblätter bei Umdruckgeschwindigkeit ist.

Anspruch 19 beschreibt eine weitere Berechnungsmethode zum Ermitteln der maximalen Zahl von Einzelblättern einer Gruppe. Das Einfädeln der Einzelblätter in den Verbindungskanal 48 kann ungetriggert oder getriggert erfolgen. Bei der ungetriggerten Betriebsart werden die vom Ring R2 herkommenden Einzelblätter in den Verbindungskanal 48 eingefädelt, ohne daß die Einzelblätter angehalten werden. Unter Zuhilfenahne der Figuren 1 und der Figuren 20 und 21 soll diese ungetriggerte Betriebsart näher erläutert werden. Wie erwähnt, wird das ELnzelblatt B1 zwischen die Einzelblätter B6 und B7 im Verbindungskanal eingefädelt und nach oben gefördert und dann dem Drucker D1 zugeführt, während die Einzelblätter B6 und B7 dem Druckwerk D2 zugeführt werden (vgl. Figuren 20 und 21). Bei der ungetriggerten Betriebsart wird nun der Abstand zwischen den Einzelblättern ab dem Einzelblatt B6 so groß bemessen, daß das einzufädelnde Einzelblatt B1 mit definierter Geschwindigkeit auf dem Transportweg 52 gefördert wird und ohne anzuhalten zwischen die Einzelblätter B6 und B7 einfädeln kann. Die Geschwindigkeit der Einzelblätter dem Transportweg von der Weiche W4 bis zur Weiche W6, wo die Geschwindigkeit digkeit wieder auf Umdruckgeschwindigkeit reduziert wird, bleibt bei dieser Betriebsart annähernd konstant.

Auf dem gemeinsamen Wegstück des Verbindungskanals 48 fädeln nacheinander das Einzelblatt B1 zwischen den Einzelblättern B6 und B7, das Einzelblatt B2 zwischen den Einzelblättern B7 und B8, das Einzelblatt B3 zwischen den Einzelblättern B8 und B9 und so fort ein. Die Weiche W3 wird beim Verlassen der Einzelblätter bei jedem Einzelblatt betätigt, um die aufeinanderfolgenden Einzelblätter abwechselnd dem ersten oder dem zweiten Druckwerk D1 oder D2 zuzuführen.

Das Einzelblatt B1 und die folgenden Einzelblätter werden etwa ab der Weiche W6 bis zur Weiche W2 mit Umdruckgeschwindigkeit transportiert, an dem Druckwerk D1 zum dritten mal bedruckt und fädeln zwischen die Einzelblätter B6 und B7 sowie den folgenden Einzelblättern ein, welche einen entsprechenden Abstand voneinander haben. Nach dem Einfädeln an der Weiche W2 werden die Einzelblätter B1 und die folgenden Einzelblätter mit erhöhter Geschwindigkeit zum Druckwerk D2 gefördert. Nach dem Verlassen des oberen Druckwerks D2 werden die Einzelblätter wieder mit erhöhter Geschwindigkeit über die Weiche W4 in Richtung Papierausgabe 30 transportiert. An der Weiche W5 werden die Einzelblätter wahlweise gewendet, um sie in einem der Ausgabefächer 32, 34, 36 mit Vorderseite unten (face down) oder Vorderseite oben (face up) abzulegen. In der Zwischenzeit hat das letzte Einzelblatt B11 der ersten Gruppe von Einzelblättern das gemeinsame Wegstück im Verbindungskanal 48 passiert und das erste Einzelblatt B1' der nachfolgenden Elfergruppe kann eingezogen werden. Der Strom von Einzelblättern ist damit geschlossen.

Bei der ungerriggerten Betriebsart liegt der Anwendungsvorteil darin, daß kein besonderer Steuerungsaufwand beim Einfädeln an der Weiche W2 erforderlich ist. Vielmehr kann der Rücktransport der Einzelblätter vom oberen Druckwerk D2 zum unteren Druckwerk D1 mit konstanter Geschwindigkeit erfolgen. Nachteilig ist, daß Toleranzen in den Abständen zwischen den Einzelblättern innerhalb der Gruppe nicht ausgeglichen werden können und so ein Stau beim Einfädeln entstehen kann.

Im folgenden wird die getriggerte Betriebsart erläutert. Gemäß den Figuren 20 und 21 ist das vom Druckwerk D2 zum Druckwerk D1 zu führende Einzelblatt B1 zwischen den Einzelblättern B6 und B7 an der Weiche W2 einzufädeln. Bei dieser Betriebsart ist der Abstand zwischen den Einzelblättern B6 und B7 sowie den folgenden Einzelblättern gleich dem kurzen Nominalabstand. Das Einzelblatt B1 wird nach dem Verlassen der Weiche W4 mit Wendefunktion mit so großer Geschwindigkeit in Richtung der Weiche W2 transportiert, daß es ausreichend früh vor der Weiche W2 ankommt, vorzugsweise bevor das Einzelblatt 36 die Weiche W2 passiert hat. An dieser Weiche W2 wird das Einzelblatt B1 kurz angehalten oder in seiner Geschwindigkeit verlangsamt. Der Weitertransport des Einzelblattes B1 wird dann vom Einzelblatt B6 getriggert. Vorzugsweise wird beim Verlassen des hinteren Endes des Einzelblattes B6 ein Signal erzeugt, das den Transport des Einzelblattes B1 in den Verbindungskanal 48 vorzugsweise mit derselben Geschwindigkeit veranlaßt, mit der auch das Einzelblatt B6 gefördert wird. Das Einzelblatt B1 fädelt also mit derselben erhöhten Geschwindigkeit zwischen den Einzelblättern B6 und B7 ein wie die Transportgeschwindigkeit des Einzelblattes B6 im Verbindungskanal 48. Kurz bevor das Einzelblatt B7 das erste Antriebswalzenpaar im Verbindungskanal 48 erreicht, wird dieses Walzenpaar und auch das darauffolgende im Verbindungskanal 48 in seiner Transportgeschwindigkeit auf Umdruckgeschwindigkeit reduziert, da sich das Einzelblatt B7 noch teilweise im Bereich des ersten Druckwerks D1 befindet, beispielsweise in einem Decurler. Demzufolge wird auch das Einzelblatt B1 in seiner Geschwindigkeit auf die Geschwindigkeit des Einzelblatts B7 reduziert. Wenn das Einzelblatt B7 den Druckbereich, vorzugsweise den Bereich des Decurlers, im Druckwerk D1 verläßt, kann es wieder mit erhöhter Geschwindigkeit transportiert werden. Auch das Einzelblatt B1 wird dann mit erhöhter Geschwindigkeit vorwärtstransportiert und gelangt zum Transportweg 50. Das Einzelblatt B1 wird mit gleichbleibend erhöhter Geschwindigkeit bis zum Bereich an der Weiche W6 transportiert und dann auf Umdruckgeschwindigkeit heruntergesteuert. Der Zeitpunkt zur Reduktion der Transportgeschwindigkeit des Einzelblattes B1 kann auf das vorauslaufende Einzelblatt B11 abgestimmt sein. Dann kann die Lücke zwischen dem Ende des Einzelblatts B11 und dem Anfang des Einzelblatts B1 auf Nominalabstand oder geringfügig größer eingestellt werden. Die weiteren Einzelblätter B2, B3 etc. innerhalb der Elfergruppe von Einzelblättern werden in ähnlicher Weise transportiert, wie dies für das Einzelblatt B1 beschrieben worden ist.

Bei der getriggerten Betriebsart erfolgt ein kontrolliertes Einfädeln an der Weiche W2. Damit reduziert sich die Staugefahr beim Einfädeln und der Abstand zwischen den Einzelblättern kann minimiert werden. Nachteilig ist der erhöhte Regelund Steueraufwand beim Einfädeln.

Bislang wurde der Duplex-Druckbetrieb beschrieben, wobei eine vorbestimmte Zahl von Einzelblättern, vorzugsweise elf, zu einer Gruppe zusammengefaßt ist und diese Gruppe beidseitig von den Druckwerken D1 und D2 bedruckt wird. Es ist eine⁻ weitere, nicht durch die beigefügten Ansprüche umfaßte Betriebsart möglich, bei der kein gruppenweiser Transport der Einzelblätter erfolgt, sondern ein kontinuierliches Zuführen von Einzelblättern. Diese Betriebsart wird kontinuierliche Betriebsart genannt. Bei dieser kontinuierlichen Betriebsart wird nur jedes zweite Einzelblatt aus der Papiereingabe 16 eingezogen, d.h. der Abstand zwischen zwei aufeinanderfolgenden eingezogenen Einzelblättern ist gleich der jeweiligen Blattlänge plus dem Nominalabstand. Die so entstehenden Lücken zwischen den Einzelblättern werden nacheinander durch vorauslaufende, bereits zweimal bedruckte Einzelblätter aufgefüllt. Auf diese Weise wird ein kontinuierlicher Einzelblattstrom erzeugt und die Druckwerke D1, D2 werden optimal genutzt. Damit die Blätter an der Weiche W2 kontrolliert eingefädelt werden können, ist neben einer Transportregelstrecke im Bereich der Weiche W2 eine zweite Transportregelstrecke im Bereich der Weiche W1 erforderlich. Die Abläufe und Transportgeschwindigkeiten der Einzelblätter von der Eingabe 16 bis zur Weiche W4 stimmen mit denen überein, wie sie beim ungetriggerten Betrieb beschrieben worden sind.

### Bezugszeichenliste

- 10: Hochleistungsdrucker
- 12, 14: Fixiereinrichtung
- 16: Papiereingabe
- 18 - 24: Vorratsbehälter
- 26: Papiereingabekanal
- 27: Transportkanal
- 28: Eingabeabschnitt
- 30: Papierausgabe
- 32 - 36: Papierbehälter
- 38, 40: Ausgabekanäle
- 42: Ausgabeabschnitt
- 44: erster Umdruck-Transportweg
- 46: zweiter Umdruck-Transportweg
- 48: Verbindungskanal
- 50: Zuführkanal
- 52: Abführkanal
- 54: Aussteuereinrichtung
- W1 - W4: Weichen
- R1: erster geschlossener Transportweg (Ring)
- R2: zweiter geschlossener Transportweg (Ring)
- D1: erstes Druckwerk
- D2: zweites Druckwerk

## Patentansprüche

1. Verfahren zum Bedrucken von Einzelblättern in einem Drucker oder in einem Kopierer,
bei dem eine vorbestimmte Zahl (N) von Einzelblättern zu einer Gruppe zusammengefaßt wird, wobei die Einzelblätter bei Umdruckgeschwindigkeit einen vorgegebenen Abstand (a) voneinander haben, der kleiner als die Länge eines Einzelblatts in Transportrichtung gesehen ist,
die Einzelblätter dieser Gruppe einem ersten Druckwerk (D1) nacheinander zum Bedrucken mit einer ersten Farbe auf der ersten Seite zugeführt werden,
danach die Einzelblätter der Gruppe einem zweiten Druckwerk (D2) nacheinander zum Bedrucken mit einer zweiten Farbe auf der ersten Seite zugeführt werden,
und bei dem die Einzelblätter der Gruppe unter Wenden der Einzelblätter erneut dem ersten Druckwerk (D1) nacheinander zum Bedrucken mit der ersten Farbe auf der zweiten Seite zugeführt werden.

2. Verfahren nach Anspruch 1, **dadurch gekennzeichnet, daß** die Einzelblätter der Gruppe dem zweiten Druckwerk (D2) zum Bedrucken mit der zweiten Farbe auf der zweiten Seite zugeführt und dann ausgegeben werden.

3. Verfahren nach Anspruch 1 oder 2, **dadurch gekennzeichnet, daß** während des Transports der Gruppe der Einzelblätter der Abstand zwischen den Einzelblättern an den Druckwerken (D1, D2) im wesentlichen beibehalten wird.

4. Verfahren nach einem der vorhergehenden Ansprüche 1 bis 3, **dadurch gekennzeichnet, daß** die Gruppe von Einzelblättern dem ersten Druckwerk (D1) von einem Eingabeabschnitt (28) über einen ersten Umdruck-Transportweg (44) zugeführt werden, an den sich ein Verbindungskanal (48) anschließt, über den die Einzelblätter einem zweiten Umdruck-Transportweg (46) für das zweite Druckwerk (D2) zugeführt wird, daß der zweite Umdruck-Transportweg (46) in einen Ausgabeabschnitt (42) mündet, daß zwischen Ausgabeabschnitt (42) und dem einen Ende des Verbindungskanals (48) ein Abführkanal (52) für den Transport der Einzelblätter vorgesehen ist, und daß zwischen dem Eingabeabschnitt (28) und dem anderen Ende des Verbindungskanals (48) ein Zuführkanal (50) angeordnet wird.

5. Verfahren nach Anspruch 4, **dadurch gekennzeichnet, daß** die Gruppe von Einzelblättern zunächst den ersten Umdruck-Transportweg (44), dann den Verbindungskanal (48), den zweiten Umdruck-Transportweg (46), den Abführkanal (52), erneut den Verbindungskanal (48), den Zuführkanal (50), den ersten Umdruck-Transportweg (44), den Verbindungskanal (48) und den zweiten Umdruck-Transportweg (46) durchlaufen und dann am Ausgabeabschnitt (42) ausgegeben werden.

6. Verfahren zum Bedrucken von Einzelblättern in einem Drucker oder in einem Kopierer,
bei dem eine vorbestimmte Zahl (N) von Einzelblättern zu einer Gruppe zusammengefaßt wird, wobei die Einzelblätter bei Umdruckgeschwindigkeit einen vorgegebenen Abstand (a) voneinander haben, der kleiner als die Länge eines Einzelblatts in Transportrichtung gesehen ist,
die Einzelblätter dieser Gruppe einem ersten Druckwerk (D1) nacheinander zum Bedrucken mit einer ersten Farbe auf der ersten Seite zugeführt werden,
die Einzelblätter der Gruppe unter Wenden der Einzelblätter erneut dem ersten Druckwerk (D1) nacheinander zum Bedrucken mit der ersten Farbe auf der zweiten Seite zugeführt werden,
und bei dem danach die Einzelblätter der Gruppe dem zweiten Druckwerk (D2) zum Bedrucken mit der zweiten Farbe auf der zweiten Seite zugeführt und dann ausgegeben werden.

7. Verfahren nach Anspruch 6, **dadurch gekennzeichnet, daß** die Gruppe von Einzelblättern dem ersten Druckwerk (D1) von einem Eingabeabschnitt (28) über einen ersten Umdruck-Transportweg (44) zugeführt werden, an den sich ein Verbindungskanal (48) anschließt, über den die Einzelblätter einem zweiten Umdruck-Transportweg (46) für das zweite Druckwerk (D2) oder einem Zuführkanal (50) zugeführt werden, daß der zweite Umdruck-Transportweg (46) in einen Ausgabeabschnitt (42) mündet, daß zwischen Ausgabeabschnitt (42) und dem einen Ende des Verbindungskanals (48) ein Abführkanal (52) für den Transport der Einzelblätter vorgesehen ist, und daß zwischen dem Eingabeabschnitt (28) und dem anderen Ende des Verbindungskanals (48) der Zuführkanal (50) angeordnet wird.

8. Verfahren nach Anspruch 7, **dadurch gekennzeichnet, daß** die Gruppe von Einzelblättern zunächst den ersten Umdruck-Transportweg (44), dann den Verbindungskanal (48), den Zuführkanal (50), erneut den ersten Umdruck-Transportweg (44), den Verbindungskanal (48) und dann den zweiten Umdruck-Transportweg (46) durchlaufen und am Ausgabeabschnitt (42) ausgegeben werden.

9. Verfahren nach einem der vorhergehenden Ansprüche 1 bis 8, **dadurch gekennzeichnet, daß** der Eingabeabschnitt (28) eine erste Weiche (W1) enthält, die die Einzelblätter entweder vom Eingabeabschnitt (28) oder vom Zuführkanal (50) dem ersten Umdruck-Transportweg (44) zuführt.

10. Verfahren nach einem der vorhergehenden Ansprüche, **dadurch gekennzeichnet, daß** an der Verbindungsstelle zwischen erstem Umdruck-Transportweg (44) und Verbindungskanal (48) sowie an der Verbindungsstelle von zweitem Umdruck-Transportweg (46) und Verbindungskanal (48) eine zweite bzw. dritte Weiche (W2, W3) angeordnet werden.

11. Verfahren nach einem der vorhergehenden Ansprüche, **dadurch gekennzeichnet, daß** zwischen zweitem Umdruck-Transportweg (46) und Abführkanal (52) eine vierte Weiche (W4) angeordnet ist.

12. Verfahren nach einem der vorhergehenden Ansprüche, **dadurch gekennzeichnet, daß** die zweite, die dritte und/oder die vierte Weiche (W2 bis W4) eine Wendefunktion erfüllt, bei der das Einzelblatt gewendet wird.

13. Verfahren nach Anspruch 12, **dadurch gekennzeichnet, daß** zum Wenden des Einzelblattes dieses zunächst an der jeweiligen Weiche (W2, W3, W4) vorbei auf einem ersten Transportweg in einer Transportrichtung in einen Wendeabschnitt (42, 50) transportiert wird, daß danach⁻ die Transportrichtung umgekehrt wird, und daß die Weiche (W2, W3, W4) das Einzelblatt zu einem zweiten Transportweg in der anderen Transportrichtung fördert.

14. Verfahren nach einem der vorhergehenden Ansprüche, **dadurch gekennzeichnet, daß** nach dem zweimaligen Zuführen der Gruppe von Einzelblättern zu dem ersten Umdruck-Transportweg (44) anschließend an das letzte Einzelblatt der Gruppe das erste Einzelblatt einer nachfolgenden Gruppe von Einzelblättern zugeführt wird.

15. Verfahren nach Anspruch 14, **dadurch gekennzeichnet, daß** der Wegabstand zwischen dem letzten Einzelblatt der vorhergehenden Gruppe von Einzelblättern und dem ersten Einzelblatt der nachfolgenden Gruppe annähernd dem vorbestimmten Abstand entspricht.

16. Verfahren nach einem der Ansprüche 3 oder 7, **dadurch gekennzeichnet, daß** der erste Umdruck-Transportweg (44), der Verbindungskanal (48) und der Zuführkanal (50) einen ersten geschlossenen Transportweg (R1) bilden.

17. Verfahren nach einem der Ansprüche 3 oder 7, **dadurch gekennzeichnet, daß** der zweite Umdruck-Transportweg (46), der Verbindungskanal (48) und der Abführkanal (52) einen zweiten geschlossenen Transportweg (R2) für Einzelblätter bilden.

18. Verfahren nach Anspruch 16 und 17, **dadurch gekennzeichnet, daß** der erste geschlossene Transportweg (R1) und der zweite geschlossene Transportweg (R2) im wesentlichen gleich lang sind.

19. Verfahren nach einem der Ansprüche 3 oder 7, **dadurch gekennzeichnet, daß** die vorbestimmte Zahl von Einzelblättern einer Gruppe sich ergibt zu wobei L₄₄ die Länge des ersten Umdruck-Transportweges (44), L₄₈ die Länge des Verbindungskanals, L₅₀ die Länge des Zuführkanals (50), L_{B} die Länge des Einzelblattes in Transportrichtung gesehen und a der Abstand zwischen zwei aufeinanderfolgenden Einzelblättern bei Umdruckgeschwindigkeit ist.

20. Verfahren nach einem der vorhergehenden Ansprüche, **dadurch gekennzeichnet, daß** für Einzelblätter im DIN A4 Format mit der kurzen Seite in Transportrichtung die Zahl N gleich 6 und für die längere Seite in Transportrichtung die Zahl N gleich 3 ist.

21. Verfahren nach einem der vorhergehenden Ansprüche 1 bis 20, **dadurch gekennzeichnet, daß** jedes Druckwerk (D1 oder D2) einen Transportweg in Form eines Ringes (R1 oder R2) hat, die durch einen Verbindungskanal (48) miteinander verbunden sind, und bei dem im Verbindungkanal (48) zumindest ein Teil der Einzelblätter der Gruppe abwechselnd dem ersten Ring (R1) und dem zweiten Ring (R2) zugefördert wird.

22. Verfahren nach Anspruch 21, **dadurch gekennzeichnet, daß** im Verbindungskanal (48) das abwechselnde Zufördern der Einzelblätter zu den Ringen (R1, R2) und/oder das Transportieren der Einzelblätter bis in die Nähe der Druckwerke (D1, D2) mit gegenüber der Umdruckgeschwindigkeit der Druckwerke (D1, D2) erhöhter Geschwindigkeit erfolgt.

23. Verfahren nach Anspruch 21 oder 22, **dadurch gekennzeichnet, daß** der Verbindungskanal (48) Teil beider Ringe (R1, R2) ist und Einzelblätter in nur einer Richtung fördert.

24. Verfahren nach einem der vorhergehenden Ansprüche 21 bis 23, **dadurch gekennzeichnet, daß** nach dem erneuten Vorbeilauf der Einzelblätter der Gruppe am ersten Druckwerk (D1) diese ausgegeben werden oder die Einzeiblätter dem zweiten Druckwerk (D2) zum Bedrucken mit der zweiten Farbe auf der zweiten Seite zugeführt und dann ausgegeben werden.

25. Verfahren nach einem der vorhergehenden Ansprüche, **dadurch gekennzeichnet, daß** während des Transports der Gruppe der Einzelblätter der Abstand zwischen den Einzelblättern an den Druckwerken (D1, D2) im wesentlichen beibehalten wird.

26. Verfahren nach einem der Ansprüche 3 oder 7, **dadurch gekennzeichnet, daß** die Gruppe von Einzelblättern zunächst den ersten Umdruck-Transportweg (44), dann den Verbindungskanal (48), den zweiten Umdruck-Transportweg (46), den Abführkanal (52), erneut den Verbindungskanal (48), den Zuführkanal (50), den ersten Umdruck-Transportweg (44) durchläuft und dann am Ausgabeabschnitt (42) ausgegeben wird.

27. Verfahren nach einem der Ansprüche 3 oder 7, **dadurch gekennzeichnet, daß** die vorbestimmte Zahl von Einzelblättern einer Gruppe sich ergibt zu wobei L₄₄ die Länge des ersten Umdruck-Transportweges (44), L₄₆ die Länge des zweiten Umdruck-Transportweges (46), L₄₈ die Länge des Verbindungskanals (48), L₅₀ die Länge des Zuführkanals (50), L₅₂ die Länge des Abführkanals (52), L_{B} die Länge des Einzelblattes in Transportrichtung gesehen und a der Abstand zwischen zwei aufeinanderfolgenden Einzelblättern bei Umdruckgeschwindigkeit ist.

28. Verfahren nach einem der vorhergehenden Ansprüche 21 bis 27, **dadurch gekennzeichnet, daß** für Einzelblätter im DIN A4 Format mit der kurzen Seite in Transportrichtung die Zahl N gleich 11 ist.

29. Verfahren nach einem der vorhergehenden Ansprüche 21 bis 28, **dadurch gekennzeichnet, daß** bei einer ungetriggerten Betriebsart die einzufädelnden Einzelblätter des einen Rings (R2) dem Verbindungskanal (48) mit konstanter Geschwindigkeit zugeführt und mit dieser konstanten Geschwindigkeit zwischen Einzelblätter, die vom anderen Ring (R1) herkomen, eingefädelt werden.

30. Verfahren nach Anspruch 29, **dadurch gekennzeichnet, daß** die Einzelblätter auf Transportwegen von der vierten Weiche (W4) bis zur sechsten Weiche (W6) mit annähernd konstanter Geschwindigkeit transportiert werden.

31. Verfahren nach einem der vorhergehenden Ansprüche 21 bis 30, **dadurch gekennzeichnet, daß** bei einer getriggerten Betriebsart der Transport der einzufädelnden Einzelblätter des einen Rings (R2) abhängig von der aktuellen Lage mindestens eines der Einzelblätter erfolgt, zwischen die eingefädelt wird.

32. Verfahren nach Anspruch 31, **dadurch gekennzeichnet, daß** das einzufädelnde Einzelblatt vor dem Zugang zum Verbindungskanal in seiner Geschwindigkeit verlangsamt oder angehalten wird.

## Claims

1. Method for printing individual sheets in a printer or in a copier,
wherein a predetermined number (N) of individual sheets is combined into a group, the individual sheets having a predetermined spacing (a) from one another at transfer printing speed that is less than the length of an individual sheet as viewed in transport direction,
the individual sheets of this group are successively supplied to a first printing unit (D1) for printing with a first colour on the first side,
the individual sheets of the group are subsequently successively supplied to a second printing unit (D2) for printing with a second colour on the first side,
and wherein the individual sheets of the group, given turnover of the individual sheets, are successively re-supplied to the first printing unit (D1) for printing with the first colour on the second side.

2. Method according to claim 1, **characterized in that** the individual sheets of the group are supplied to the second printing unit (D2) for printing with the second colour on the second side and are then output.

3. Method according to claim 1 or 2, **characterized in that** the distance between the individual sheets at the printing units (D1, D2) is essentially maintained during the transport of the group of individual sheets.

4. Method according to one of the preceding claims 1 to 3, **characterized in that** the group of individual sheets is supplied to the first printing unit (D1) from an input section (28) via a first transfer printing transport path (44) to which a connecting channel (48) connects, via which the individual sheets are supplied to a second transfer printing transport path (46) for the second printing unit (D2), **in that** the second transfer printing transport path (46) discharges into an output section (42), **in that** a discharge channel (52) for the transport of the single sheets is provided between output section (42) and the one end of the connecting channel (48), and **in that** a delivery channel (50) is arranged between the input section (28) and the other end of the connecting channel (48).

5. Method according to claim 4, **characterized in that** the group of individual sheets first traverses the first transfer printing transport path (44), then the connecting channel (48), the second transfer printing transport path (46), the discharge channel (52), again traverses the connecting channel (48), the delivery channel (50), the first transfer printing transport path (44), the connecting channel (48) and the second transfer printing transport path (46) and are then output at the output section (42).

6. Method for printing individual sheets in a printer or in a copier,
wherein a predetermined number (N) of individual sheets is combined into a group, the individual sheets having a predetermined spacing (a) from one another at transfer printing speed that is less than the length of an individual sheet as viewed in transport direction,
the individual sheets of this group are successively supplied to a first printing unit (D1) for printing with a first colour on the first side,
the individual sheets of the group, given turnover of the individual sheets, are successively re-supplied to the first printing unit (D1) for printing with the first colour on the second side,
and wherein the individual sheets of the group are subsequently supplied to the second printing unit (D2) for printing with the second colour on the second side and are then output.

7. Method according to claim 6, **characterized in that** the group of individual sheets is supplied to the first printing unit (D1) from an input section (28) via a first transfer printing transport path (44) to which a connecting channel (48) connects, via which the individual sheets are supplied to a second transfer printing transport path (46) for the second printing unit (D2) or to a delivery channel (50), **in that** the second transfer printing transport path (46) discharges into an output section (42), **in that** a discharge channel (52) for the transport of the individual sheets is provided between the output section (42) and the one end of the connecting channel (48), and **in that** the delivery channel (50) is arranged between the input section (28) and the other end of the connecting channel (48).

8. Method according to claim 7, **characterized in that** the group of individual sheets first traverses the first transfer printing transport path (44), then the connecting channel (48), the delivery channel (50), traverses the first transfer printing transport path (44) again, the connecting channel (48) and then the second transfer printing transport path (46) and are then output at the output section (42).

9. Method according to one of the preceding claims 1 to 8, **characterized in that** the input section (28) contains a first shunt (W1) that supplies the individual sheets either from the input section (28) or from the delivery channel (50) to the first transfer printing transport path (44).

10. Method according to one of the preceding claims, **characterized in that** a second and a third shunt (W2, W3) are arranged at the junction between the first transfer printing transport path (44) and connecting channel (48) and at the junction of the second transfer printing transport path (46) and connecting channel (48), respectively.

11. Method according to one of the preceding claims, **characterized in that** a fourth shunt (W4) is arranged between the second transfer printing transport path (46) and the discharge channel (52).

12. Method according to one of the preceding claims, **characterized in that** the second, the third and/or the fourth shunt (W2 through W4) carries out a turnover function wherein the individual sheet is turned over.

13. Method according to claim 12, **characterized in that**, for turning the individual sheet over, this is first transported past the respective shunt (W2, W3, W4) on a first transport path in one transport direction into a turnover section (42, 50); **in that**, subsequently, the transport direction is reversed; and **in that** the shunt (W2, W3, W4) conveys the individual sheet to a second transport path in the other transport direction.

14. Method according to one of the preceding claims, **characterized in that**, after the group of individual sheets has been supplied twice to the first transfer printing transport path (44), the first individual sheet of a following group of individual sheets is supplied following the last individual sheet of the group.

15. Method according to claim 14, **characterized in that** the path spacing between the last individual sheet of the preceding group of individual sheets and the first individual sheet of the following group approximately corresponds to the predetermined spacing.

16. Method according to one of the claims 3 or 7, **characterized in that** the first transfer printing transport path (44), the connecting channel (48) and the delivery channel (50) form a first closed transport path (R1).

17. Method according to one of the claims 3 or 7, **characterized in that** the second transfer printing transport path (46), the connecting channel (48) and the discharge channel (52) form a second closed transport path (R2) for individual sheets.

18. Method according to claim 16 or 17, **characterized in that** the first closed transport path (R1) and the second closed transport path (R2) are of essentially the same Jength.

19. Method according to one of the preceding claims 3 or 7, **characterized in that** the predetermined number of individual sheets of a group derives as wherein L₄₄ is the length of the first transfer printing transport path (44), L₄₈ is the length of the connecting channel, L₅₀ is the length of the delivery channel (50), L_{B} is the length of the individual sheet as viewed in transport direction and a is the spacing between two successive individual sheets at transfer printing speed.

20. Method according to one of the preceding claims, **characterized in that**, for individual sheets in the DIN A4 format with the short side in transport direction, the number N is equal to 6, and the number N is equal to 3 for the longer side in transport direction.

21. Method according to one of the preceding claims 1 to 20, **characterized in that** each printing unit (D1 or D2) has a transport path in the form of a ring (R1 or R2) that are connected to one another by a connecting channel (48); and wherein in the connecting channel (48) at least a part of the individual sheets of the group is supplied alternately to the first ring (R1) and to the second ring (R2).

22. Method according to claim 21, **characterized in that** in the connecting channel (48) the alternating delivery of the individual sheets to the rings (R1, R2) and/or the transport of the individual sheets into the proximity of the printing units (D1, D2) ensues with an elevated speed compared to the transfer printing speed of the printing units (D1, D2).

23. Method according to claim 21 or 22, **characterized in that** the connecting channel (48) is part of both rings (R1, R2) and conveys individual sheets in only one direction.

24. Method according to one of the preceding claims 21 to 23, **characterized in that**, following the renewedpassage of the individual sheets of the group past the first printing unit (D1), said sheets are output or the individual sheets are supplied to the second printing unit (D2) for printing with the second colour on the second side and are then output.

25. Method according to one of the preceding claims, **characterized in that** the distance between the individual sheets at the printing units (D1, D2) is essentially maintained during the transport of the group of individual sheets.

26. Method according to one of the claims 3 or 7, **characterized in that** the group of individual sheets first traverses the first transfer printing transport path (44), then the connecting channel (48), the second transfer printing transport path (46), the discharge channel (52), again traverses the connecting channel (48), the delivery channel (50), the first transfer printing transport path (44) and is then output at the output section (42).

27. Method according to one of the claims 3 or 7, **characterized in that** the predetermined number of individual sheets of a group derives as wherein L₄₄ is the length of the first transfer printing transport path (44), L₄₆ is the length of the second transfer printing transport path (46), L₄₈ is the length of the connecting channel (48), L₅₀ is the length of the delivery channel (50), L₅₂ is the length of the discharge channel (52), L_{B} is the length of the individual sheet as viewed in transport direction and a is the spacing between two successive individual sheets at transfer printing speed.

28. Method according to one of the preceding claims 21 to 27, **characterized in that** the number N is equal to 11 for individual sheets in the DIN A4 format with the short side in transport direction.

29. Method according to one of the preceding claims 21 to 28, **characterized in that**, given an untriggered operating mode, the individual sheets of the one ring (R2) to be threaded in are supplied to the connecting channel (48) with constant speed and are threaded in with this constant speed between individual sheets that derive from the other ring (R1).

30. Method according to claim 29, **characterized in that** the individual sheets on transport paths from the fourth shunt (W4) up to the sixth shunt (W6) are transported with approximately constant speed.

31. Method according to one of the preceding claims 21 to 30, **characterized in that**, given a triggered operating mode, the transport of the individual sheets of the one ring (R2) to be threaded in ensues dependent on the current position of at least one of the individual sheets between which the threading occurs.

32. Method according to claim 31, **characterized in that** the individual sheet to be threaded in is slowed in speed or arrested before the access to the connecting channel.

## Revendications

1. Procédé pour imprimer des feuilles individuelles dans un appareil d'impression ou un copieur,
dans lequel un nombre prédéterminé (N) de feuilles individuelles sont assemblées pour former un groupe, les feuilles individuelles étant disposées à la vitesse de reproduction à une distance prédéterminée (a) les unes des autres qui est inférieure à la longueur d'une feuille individuelle, vu dans la direction de défilement,
dans lequel les feuilles individuelles de ce groupe sont amenées l'une après l'autre à un premier dispositif d'impression (D1) pour imprimer le recto dans une première couleur,
dans lequel les feuilles individuelles du groupe sont ensuite amenées l'une après l'autre à un second dispositif d'impression (D2) pour imprimer le recto dans une seconde couleur,
et dans lequel, après avoir retourné les feuilles individuelles du groupe, celles-ci sont amenées de nouveau l'une après l'autre au premier dispositif d'impression (D1) pour imprimer le verso dans la première couleur.

2. Procédé selon la revendication 1, **caractérisé en ce que** les feuilles individuelles sont amenées au second dispositif d'impression (D2) pour imprimer le verso dans la seconde couleur, et sont ensuite sorties.

3. Procédé selon la revendication 1 ou 2, **caractérisé en ce que** la distance entre les feuilles individuelles est sensiblement conservée au niveau des dispositifs d'impression (D1, D2) pendant le défilement du groupe de feuilles individuelles.

4. Procédé selon l'une des revendications précédentes 1 à 3, **caractérisé en ce que** le groupe de feuilles individuelles est amené d'une section d'entrée (28) au premier dispositif d'impression (D1) par un premier chemin de défilement et de reproduction (44), auquel se raccorde un canal de liaison (48) par lequel les feuilles individuelles sont amenées à un second chemin de défilement et de reproduction (46) destiné au second dispositif d'impression (D2), **en ce que** le second chemin de défilement et de reproduction (46) débouche dans une section de sortie (42), **en ce qu'**un canal de sortie (52) destiné au défilement des feuilles individuelles est prévu entre la section de sortie (42) et l'une des extrémités du canal de liaison (48), et **en ce qu'**un canal d'amenée (50) est agencé entre la section d'entrée (28) et l'autre extrémité du canal de liaison (48).

5. Procédé selon la revendication 4, **caractérisé en ce que** le groupe de feuilles individuelles passe tout d'abord par le premier chemin de défilement et de reproduction (44), puis par le canal de liaison (48), le second chemin de défilement et de reproduction (46), le canal de sortie (52), de nouveau par le canal de liaison (48), le canal d'amenée (50), le premier chemin de défilement et de reproduction (44), le canal de liaison (48) et le second chemin de défilement et de reproduction (46), puis est délivré à la section de sortie (42).

6. Procédé pour imprimer des feuilles individuelles dans un appareil d'impression ou un copieur,
dans le quel un nombre prédéterminé (N) de feuilles individuelles sont assemblées pour former un groupe, les feuilles individuelles étant disposées à la vitesse de reproduction à une distance prédéterminée (a) les unes des autres qui est inférieure à la longueur d'une feuille individuelle, vu dans la direction de défilement,
dans lequel les feuilles individuelles de ce groupe sont amenées l'une après l'autre à un premier dispositif d'impression (D1) pour imprimer le recto dans une première couleur,
dans lequel les feuilles individuelles du groupe sont ensuite amenées l'une après l'autre de nouveau au premier dispositif d'impression (D1) pour imprimer le verso dans la première couleur,
et dans lequel les feuilles individuelles du groupe sont ensuite amenées au second dispositif d'impression (D2) pour imprimer le verso dans la seconde couleur.

7. Procédé selon la revendication 6, **caractérisé en ce que** le groupe de feuilles individuelles est amené d'une section d'entrée (28) au premier dispositif d'impression (D1) par un premier chemin de défilement et de reproduction (44), auquel se raccorde un canal de liaison (48) par lequel les feuilles individuelles sont amenées à un second chemin de défilement et de reproduction (46) destiné au second dispositif d'impression (D2) ou à un canal d'amenée (50), **en ce que** le second chemin de défilement et de reproduction (46) débouche dans une section de sortie (42), **en ce qu'**un canal de sortie (52) destiné au défilement des feuilles individuelles est prévu entre la section de sortie (42) et l'une des extrémités du canal de liaison (48), et **en ce qu'**un canal d'amenée (50) est agencé entre la section d'entrée (28) et l'autre extrémité du canal de liaison (48).

8. Procédé selon la revendication 7, **caractérisé en ce que** le groupe de feuilles individuelles passe tout d'abord par le premier chemin de défilement et de reproduction (44), puis par le canal de liaison (48), le canal d'amenée (50), de nouveau par le premier chemin de défilément et de reproduction (44), par le canal de liaison (48), puis par le second chemin de défilement et de reproduction (46), puis est délivré à la section de sortie (42).

9. Procédé selon l'une des revendications précédentes 1 à 8, **caractérisé en ce que** la section d'entrée (28) comporte un premier dispositif d'aiguillage (W1) qui amène les feuilles individuelles de la section d'entrée (28) ou du canal d'amenée (50) au premier chemin de défilement et de reproduction (44).

10. Procédé selon l'une des revendications précédentes, **caractérisé en ce qu'**un deuxième et un troisième dispositifs d'aiguillage (W2, W3) sont agencés au niveau de la connexion entre le premier chemin de défilement et de reproduction (44) et le canal de liaison (48), ainsi qu'au niveau du second chemin de défilement et de reproduction (46) et du canal de liaison (48).

11. Procédé selon l'une des revendications précédentes, **caractérisé en ce qu'**un quatrième dispositif d'aiguillage (W4) est agencé entre le second chemin de défilement et de reproduction (46) et le canal de sortie (52).

12. Procédé selon l'une des revendications précédentes, **caractérisé en ce que** le deuxième et le troisième et/ou le quatrième dispositifs d'aiguillage (W2 à W4) assurent une fonction de retournement par lequel la feuille individuelle est retournée.

13. Procédé selon la revendication 12, **caractérisé en ce que**, pour retourner la feuille individuelle, celle-ci est transportée tout d'abord au niveau du dispositif d'aiguillage correspondant (W2, W3, W4) dans un premier chemin de défilement dans un sens de défilement jusque dans une section de retournement (42, 50), **en ce que** le sens de défilement est ensuite inversé, et **en ce que** le dispositif d'aiguillage (W2, W3, W4) transporte la feuille individuelle jusqu'à un second chemin de défilement dans l'autre sens de défilement.

14. Procédé selon l'une des revendications précédentes, **caractérisé en ce que**, après avoir amené deux fois le groupe de feuilles individuelles au premier chemin de défilement et de reproduction (44), la première feuille d'un groupe suivant de feuilles individuelles est amenée à la suite de la dernière feuille du groupe.

15. Procédé selon la revendication 14, **caractérisé en ce que** la distance séparant la dernière feuille individuelle du groupe précédent de feuilles individuelles, et la première feuille individuelle du groupe suivant correspond à peu près à la distance prédéterminée.

16. Procédé selon l'une des revendications 3 ou 7, **caractérisé en ce que** le premier chemin de défilement et de reproduction (44), le canal de liaison (48) et le canal d'amenée (50) forment un premier chemin de défilement fermé (R1).

17. Procédé selon l'une des revendications précédentes 3 ou 7, **caractérisé en ce que** le second chemin de défilement et de reproduction (46), le canal de liaison (48) et le canal de sortie (52) forment un second chemin de défilement fermé (R2) pour les feuilles individuelles.

18. Procédé selon les revendications 16 et 17, **caractérisé en ce que** le premier chemin de défilement fermé (R1) et le second chemin de défilement fermé (R2) sont sensiblement de même longueur.

19. Procédé selon l'une des revendications 3 ou 7, **caractérisé en ce que** le nombre prédéterminé de feuilles individuelles d'un groupe est donné par la formule : où L₄₄ est la longueur du premier chemin de défilement et de reproduction (44), L₄₈ est la longueur du canal de liaison, L₅₀ est la longueur du canal d'amenée (50), L_{B} est la longueur de la feuille individuelle vue dans la direction de défilement, et a est la distance entre deux feuilles individuelles successives à la vitesse de reproduction.

20. Procédé selon l'une des revendications précédentes, **caractérisé en ce que**, pour des feuilles individuelles au format DIN A4, le nombre N est égal 6 pour le cas où le côté court est dans la direction de défilement, et le nombre N est égal 3 pour le cas où le côté long est dans la direction de défilement.

21. Procédé selon l'une des revendications 1 à 20, **caractérisé en ce que** chaque dispositif d'impression (D1 ou D2) possède un chemin de défilement se présentant la forme d'un circuit annulaire (R1 ou R2), ces deux chemins de défilement, étant reliés entre eux par un canal de liaison (48), et au moins une partie des feuilles individuelles du groupe étant amenée alternativement au premier anneau (R1) et au second anneau (R2) dans le canal de liaison (48).

22. Procédé selon la revendication 21, **caractérisé en ce que**, dans le canal de liaison (48), les feuilles individuelles sont amenées alternativement au circuit annulaire (R1, R2) et/ou transportées jusqu'au voisinage des dispositifs d'impression (D1, D2) à une vitesse plus élevée que la vitesse de reproduction desdits dispositifs d'impression (D1, D2).

23. Procédé selon la revendication 21 ou 22, **caractérisé en ce que** le canal de liaison (48) est une partie des deux circuits annulaires (R1, R2), et le transport des feuilles individuelles n'est effectué que dans un seul sens.

24. Procédé selon l'une des revendications précédentes 21 à 23, **caractérisé en ce que** les feuilles individuelles du groupe sont délivrées en sortie après être de nouveau passées par le premier dispositif d'impression (D1), ou bien les feuilles individuelles sont amenées au second dispositif d'impression (D2) en vue d'imprimer le verso dans la seconde couleur, puis sont délivrées en sortie.

25. Procédé selon l'une des revendications précédentes, **caractérisé en ce que** la distance entre les feuilles individuelles est sensiblement conservée au niveau des dispositifs d'impression (D1, D2) pendant le défilement du groupe de feuilles individuelles.

26. Procédé selon l'une des revendications 3 ou 7, **caractérisé en ce que** le groupe de feuilles individuelles passe tout d'abord par le premier chemin de défilement et de reproduction (44), puis par le canal de liaison (48), le second chemin de défilement et de reproduction (46), le canal de sortie (52), de nouveau par le canal de liaison (48), le canal d'amenée (50), le premier chemin de défilement et de reproduction (44), puis est délivré à la section de sortie (42).

27. Procédé selon l'une des revendications 3 ou 7, **caractérisé en ce que** le nombre prédéterminé de feuilles individuelles d'un groupe est donné par la formule : où L₄₄ est la longueur du premier chemin de défilement et de reproduction (44), L₄₆ est la longueur du second chemin de défilement et de reproduction (46), L₄₈ est la longueur du canal de liaison (48), L₅₀ est la longueur du canal d'amenée (50), L₅₂ est la longueur du canal de sortie (52), L_{B} est la longueur de la feuille individuelle vue dans la direction de défilement, et a est la distance entre deux feuilles individuelles successives à la vitesse de reproduction.

28. Procédé selon l'une des revendications précédentes 21 à 27, **caractérisé en ce que** le nombre N est égal 11 pour des feuilles individuelles au format DIN A4 dont le côté court est dans la direction de défilement.

29. Procédé selon l'une des revendications précédentes 21 à 28, **caractérisé en ce qu'**en mode de fonctionnement non déclenché, les feuilles individuelles introduites feuille à feuille de l'un des circuits annulaires (R2) sont amenées au canal de liaison (48) à vitesse constante, et sont introduites feuille à feuille à cette vitesse constante entre des feuilles individuelles qui proviennent de l'autre circuit annulaire (R1).

30. Procédé selon la revendication 29, **caractérisé en ce que** les feuilles individuelles sont transportées par des chemins de défilement du quatrième dispositif d'aiguillage (W4) jusqu'au sixième dispositif d'aiguillage (W6) à une vitesse à peu près constante.

31. Procédé selon l'une des revendications précédentes 21 à 30, **caractérisé en ce qu'**en mode de fonctionnement déclenché, le défilement des feuilles individuelles introduites feuille à feuille de l'un des circuits annulaires (R2) est effectué en fonction de la position en cours d'au moins une des feuilles individuelles, entre lesquelles l'introduction feuille à feuille est effectuée.

32. Procédé selon la revendication 31, **caractérisé en ce que** la feuille individuelle lors de l'introduction feuille à feuille est ralentie ou maintenue à sa vitesse avant d'accéder au canal de liaison.
